# EUROPÄISCHE PATENTSCHRIFT

(11) **EP 3 789 087 B1**
(45) Veröffentlichungstag und Bekanntmachung des Hinweises auf die Patenterteilung: **17.04.2024**
(21) Anmeldenummer: 20194082.2
(22) Anmeldetag: 02.09.2020
(51) Int. Cl.: A62B 3/00, A62B 99/00

(54) **VERWENDUNG EINES RETTUNGSEINSATZ-LASTVERTELUNGSELEMENTES ZUR ABSTÜTZUNG VON DRUCKERZEUGENDEN RETTUNGSGERÄTEN**
USE OF RESCUE LOAD DISTRIBUTION ELEMENT FOR BRACING RESCUE EQUIPMENT WHICH CREATES PRESSURE
UTILISATION D'UN ÉLÉMENT DE DISTRIBUTION DE CHARGE DE SAUVETAGE PERMETTANT DE SUPPORTER LES APPAREILS DE SAUVETAGE GÉNÉRANT DE LA PRESSION

(30) Priorität: 06.09.2019 AT 507832019
(43) Veröffentlichungstag der Anmeldung: 10.03.2021
(73) Patentinhaber: WEBER-HYDRAULIK GMBH, 4460 Losenstein (AT)
(72) Erfinder: KNOLL, Rüdiger, 76744 Wörth am Rhein (DE); EDER, Josef, 4521 Schiedlberg (AT)
(74) Vertreter: Burger, Hannes

(56) Entgegenhaltungen:
- DE-A1-102009 051 255
- DE-U- 1 322 445
- DE-U1-202007 016 946
- JP-U- S59 173 851
- US-A1- 2013 032 770

## Beschreibung

Die Erfindung betrifft die Verwendung eines Rettungseinsatz-Lastverteilungselementes zur Abstützung von druckerzeugenden Rettungsgeräten auf einem verunfallten Fahrzeug entsprechend den Ansprüchen.

Zur Abstützung und Lastverteilung von Rettungsgeräten, insbesondere von hydraulischen Rettungszylindern, mechanischen Getriebewinden, Spreizwerkzeugen und dergleichen, auf externen Objekten, wie Fahrzeugbauteilen, insbesondere Armaturenbrettern, Schweller und Türabschnitten, werden gemäß dem Stand der Technik formstabile Druckplatten und Schwelleraufsätze eingesetzt. Diese Druckplatten und Schwelleraufsätze sind bedingt durch ihr starre Form nicht universell auf jedem Untergrund bzw. in jeder Einsatzsituation einsetzbar, wodurch ein effizienter und schneller Einsatzablauf behindert wird oder sogar die Funktionsfähigkeit der Rettungsgeräte beeinträchtigt wird. Beispielsweise sind formstabile Druckplatten zur Abstützung auf Armaturen nicht zur Abstützung auf allen Bauformen von Schwellern geeignet und vice versa. Zudem wird von Einsatzorganisationen in der Regel eine Mehrzahl von Druckplatten und Schwelleraufsätzen verschiedener Konturen und Größen mitgeführt, um den spezifischen Einsatzerfordernissen gerecht werden zu können. Des Weiteren haben Druckplatten und Schwelleraufsätze gemäß dem Stand der Technik eine hohe Masse, um den Belastungen Stand zu halten und sind daher nur über geringe Distanzen und nur mit Mühe transportierbar. Aufgrund ihrer Sperrigkeit und der notwendigen, hohen Anzahl an verschiedenen Ausführungsformen und Größen wird zudem wertvoller Stauraum in den Rettungseinsatzfahrzeugen belegt und ein effizienter Einsatzauflauf behindert. Dies bewirkt insgesamt auch eine verlängerte Gefährdungsdauer sämtlicher Einsatzbeteiligter.

Lastverteilungselemente sind durch die DE 20 2007 016946 U1, DE 10 2009 051255 A1 und die DE 13 22 445 U bekannt geworden.

Aufgabe der vorliegenden Erfindung war es, die Nachteile des Standes der Technik zu überwinden und eine Vorrichtung zur Verfügung zu stellen, mittels derer ein Benutzer in der Lage ist, eine einfache, schnelle und stabile Lastverteilung zwischen einem druckerzeugenden Rettungsgerät und einem externen Objekt, insbesondere einem verunfallten Fahrzeug, vorzunehmen. Dadurch soll ein Rettungseinsatz, insbesondere zur Rettung von verunfallten bzw. verletzten Personen, für alle Einsatzbeteiligten schneller und sicherer abgewickelt werden können.

Diese Aufgabe wird durch eine Vorrichtung gemäß den Ansprüchen gelöst.

Erfindungsgemäß ist die Verwendung eines Rettungseinsatz-Lastverteilungselementes zur Abstützung von druckerzeugenden Rettungsgeräten, insbesondere von hydraulischen Rettungszylindern, mechanischen Getriebewinden, Spreizwerkzeugen und dergleichen, auf einem verunfallten Fahrzeug vorgesehen. Das Rettungseinsatz-Lastverteilungselement umfasst wenigstens eine Lastaufnahmefläche für die Einleitung einer Stützlast eines Rettungsgerätes und wenigstens eine Lastabtragungsfläche zur Übertragung der Stützlast auf ein externes Objekt. Dabei ist zumindest die Lastabtragungsfläche durch eine formveränderliche Begrenzungshülle gebildet. Die Begrenzungshülle umgrenzt wenigstens eine Kammer zumindest abschnittsweise, wobei die Kammer zumindest teilweise mit einem fließfähigen bzw. insgesamt formflexiblen Füllmaterial gefüllt ist.

Die erfindungsgemäße Verwendung eines Rettungseinsatz-Lastverteilungselementes weist den Vorteil auf, dass es durch seine Formflexibilität universell auf verschiedenen Fahrzeugbauteilen bzw. in vielen Einsatzsituationen, einsetzbar ist und sich beispielsweise sowohl zur Abstützung auf Armaturenbrettern, als auch auf Schwellern und Türabschnitten eignet. Des Weiteren kann das Rettungseinsatz-Lastverteilungselement auch unter einem Fahrzeug positioniert werden oder der Abstützung auf weichem Untergrund, wie etwa nassen Böden dienen. Auch eine Abstützung auf Bäumen oder ähnlichem ist denkbar. Dadurch ist es möglich, mit nur einem oder nur wenigen Rettungseinsatz-Lastverteilungselementen den spezifischen Einsatzerfordernissen besser bzw. rascher gerecht zu werden und des Weiteren wertvollen Stauraum in Einsatzfahrzeugen einzusparen. Darüber hinaus ist das Rettungseinsatz-Lastverteilungselement besonders unkompliziert anwendbar und somit rasch einsetzbar. Aufgrund seiner guten Formanpassungsfähigkeit kann es an vielfältigen, gegebenenfalls stark verformten Abstützzonen von verschiedenen, verunfallten Fahrzeugen einfach und rasch angebracht werden. Durch die hohe Formvariabilität ist auch eine vergleichsweise hohe Abrutschsicherheit des Rettungseinsatz-Lastverteilungselement erzielbar, insbesondere in Zusammenhang mit relativ schmalen, metallischen Stegen von Fahrzeugkarosserien, beispielsweise im Bereich von deren Einstiegsholmen. Damit einhergehend können Rettungseinsätze möglichst plangemäß und letztendlich in Summe schneller und effizienter abgewickelt werden, wodurch sich die Gefährdungsdauer sämtlicher Einsatzbeteiligter erheblich verringern lässt und ein erhöhter Grad an Sicherheit gewährleistet werden kann.

Zudem kann es zweckmäßig sein, dass an der Begrenzungshülle wenigstens ein Handhabungs- und/oder Fixierungselement ausgebildet ist. Handhabungselemente dienen sowohl zum erleichterten manuellen Transportieren als auch einfachem Positionieren, während Fixierungselemente als Fixierungs- bzw. Anschlagpunkte für Bandschlingen, Seile, Ketten und dergleichen wirken können. In der Verwendung der Handhabungs- und/oder Fixierungselemente als Anschlagpunkte dienen diese beispielsweise der Erstellung eines Lastdreiecks. Die Handhabung und/oder die Einsatzpraktikabilität, insbesondere in Bezug auf die Vermeidung unerwünschter Abrutschtendenzen des Rettungseinsatz-Lastverteilungselementes kann dadurch also weiter verbessert werden.

Gemäß einer besonderen Ausprägung ist es möglich, dass das wenigstens eine Handhabungs- und/oder Fixierungselement als Griff, formflexible Schlaufe bzw. Öse gebildet ist. Griffe erleichtern insbesondere den manuellen Transport und/oder die Positionierbarkeit. Formflexible Schlaufen oder Ösen können primär als Fixierungs- bzw. Anschlagpunkte für Bandschlingen, Seile, Ketten oder dergleichen dienen, um so die gewünschte Position beim jeweiligen Rettungseinsatz gesichert beibehalten zu können.

Ferner kann es zweckmäßig sein, dass die Begrenzungshülle flüssigkeitsabweisend oder flüssigkeitsdicht ausgebildet ist oder eine flüssigkeitsabweisende oder flüssigkeitsdichte Imprägnierung aufweist. Dadurch kann das Rettungseinsatz-Lastverteilungselement auch während Regenfällen oder im Wasser problemlos eingesetzt werden kann, ohne dadurch eine erhebliche Funktionsbeeinträchtigung zu erleiden. Zudem kann das Rettungseinsatz-Lastverteilungselement diversen Fahrzeugflüssigkeiten, wie beispielsweise Ölen oder Kraftstoffen ausgesetzt sein, ohne dadurch eine signifikante Erhöhung der Brandgefahr zu verursachen. Zudem kann durch diese Ausprägung verhindert werden, dass sich die Masse des Rettungseinsatz-Lastverteilungselementes auf nachteilige Weise erhöht bzw. sich dessen Einsatzfähigkeit auf andere Weise nachteilig verändert.

Vorteilhaft ist auch eine Ausprägung, gemäß welcher vorgesehen sein kann, dass die Begrenzungshülle zumindest abschnittsweise eine rutschhemmende Oberfläche aufweist, welche durch eine Beschichtung gebildet ist oder zumindest teilweise aus einem rutschhemmenden Material, beispielsweise einem elastomeren Kunststoff, besteht. Dadurch kann die Haftreibung zwischen einem Rettungsgerät, beispielsweise einem Hydraulikzylinder, und der Lastaufnahmefläche des Rettungseinsatz-Lastverteilungselementes, sowie insbesondere die Haftreibung zwischen der Lastabtragungsfläche des Rettungseinsatz-Lastverteilungselements und dem darunterliegenden externen Objekt, beispielsweise einem verunfallten Fahrzeug, verbessert werden. Diese Ausprägung erhöht somit die Sicherheit und Stabilität des Systems und erleichtert dessen Handhabung.

Darüber hinaus kann vorgesehen sein, dass die Begrenzungshülle aus nicht brennbarem oder flammhemmendem Material besteht oder eine nicht brennbare oder flammhemmende Beschichtung aufweist. Dadurch kann das Risiko verringert werden, dass es bei Kontakt mit brennbaren Substanzen und/oder bei Wärmeeinfluss zu einem Brand oder zu Verbrennungsverletzungen der Einsatzbeteiligten kommt. Diese Ausprägung erhöht insbesondere die Sicherheit für alle Einsatzbeteiligten und kann außerdem die Lebensdauer des Rettungseinsatz-Lastverteilungselementes verlängern.

Des Weiteren kann vorgesehen sein, dass die Begrenzungshülle aus einem formflexiblen Material mit erhöhter Reißfestigkeit, beispielsweise aus Aramid, Leder, Naturfasern, Carbonfasern oder einer Kombination daraus gebildet ist, sodass das Rettungseinsatz-Lastverteilungselement einer Belastung von mehr als 20 kN Stand hält. Dies ist für eine möglichst hohe Querdruck-Formstabilität des Rettungseinsatz-Lastverteilungselementes von erhöhter Bedeutung, wodurch ein breites Einsatzspektrum abgedeckt werden kann. Die hohe Robustheit kommt dabei auch einer möglichst hohen Funktionszuverlässigkeit und Lebensdauer zugute.

Gemäß einer Weiterbildung ist es möglich, dass das Füllmaterial aus einem granulären Stoff, beispielsweise aus Sand, Kunststoff, oder einer Mischung aus diesen Komponenten gebildet ist. Durch den Einsatz eines granulären Füllmaterials kann eine möglichst hohe Querdruck-Formstabilität des Rettungseinsatz-Lastverteilungselementes erzielt werden. Darüber hinaus können sich granuläre Füllmaterialen besonders gut an vielfältigste Oberflächenverläufe bzw. an stark variierende Konturen anpassen und so die Lastverteilung möglichst gleichmäßig umsetzen. Zudem kann dadurch die Sicherheit vor abrupten, unerwünschten Abrutschbewegungen gesteigert werden.

Alternativ kann vorgesehen sein, dass das Füllmaterial aus einem lockeren Gewirk oder Gefüge aus Fasern, beispielsweise aus Watte, gebildet ist. Diese Ausführungsform bringt einen großen Gewichtsvorteil mit sich, sodass das Rettungseinsatz-Lastverteilungselement auch über größere Distanzen schnell und mühelos transportiert werden kann. Dadurch können die Einsatz- und Gefährdungsdauer für alle Beteiligten reduziert werden.

Vorteilhaft kann es auch sein, wenn dass das Füllmaterial aus einer Flüssigkeit, insbesondere aus Wasser, oder aus einer gelartigen Substanz gebildet ist, da Flüssigkeiten oder Gels leicht formbar sind. Zudem ist insbesondere Wasser in der Regel bei Rettungseinsätzen eine leicht verfügbare Ressource, was eine einfache und auch rasche Variabilität des Füllgrades des Rettungseinsatz-Lastverteilungselementes erleichtert.

Entsprechend einer praktikablen Maßnahme kann auch vorgesehen sein, dass die Kammer in mehrere zumindest teilweise voneinander abgetrennte Teilkammern unterteilt ist, sodass ein Mindestmaß an Verteilung des Füllmaterials gegeben ist. Dadurch kann gewährleistet werden, dass sich das Füllmaterial ausreichend gleichmäßig zwischen der Lastaufnahmefläche und der Lastabtragungsfläche verteilt und somit die Lastverteilungsfunktion positiv beeinflusst wird. Insbesondere kann dadurch in einfacher Art und Weise vermieden werden, dass sich das Füllmaterial in Bezug auf die Begrenzungshülle einseitig anhäuft. Demnach wird durch diese Teilkammern ein Mindestmaß an Verteilung des Füllmaterials erreicht, wodurch das Füllmaterial nicht derart verdrängt werden kann, dass es zu einem direkten Kontakt zwischen der Lastaufnahmefläche und Lastabtragungsfläche kommt. Insgesamt wird durch diese Maßnahme die Querdruck-Formstabilität des Rettungseinsatz-Lastverteilungselementes erhöht und die Gebrauchssicherheit verbessert.

Des Weiteren kann vorgesehen sein, dass mittels der Begrenzungshülle eine in sich vollständig geschlossene Kammer ausgebildet ist. Dadurch wird eine unkomplizierte Handhabung des Rettungseinsatz-Lastverteilungselementes gewährleistet, nachdem unerwünschter Austritt des Füllmaterials unterbunden werden kann.

Ferner kann es zweckmäßig sein, dass ein Anteil des Füllmaterials am maximalen Volumen der Kammer mehr als 33%, insbesondere mehr als 50% beträgt, vorzugweise in einem Bereich von mindestens 60% bis einschließlich 98% liegt. Durch einen ausreichend hohen bzw. ausgewogenen Anteil an Füllmaterial wird zum einen gewährleistet, dass es zu keinem direkten Kontakt zwischen der Lastaufnahmefläche und der Lastabtragungsfläche kommt und somit die Querdruck-Formstabilität des Rettungseinsatz-Lastverteilungselementes negativ beeinflusst werden würde. Zum anderen kann dadurch erreicht werden, dass das Rettungseinsatz-Lastverteilungselement ausreichend formflexibel ist. Darüber hinaus kann dadurch ein möglichst umfassender Formschluss der Lastabtragungsfläche mit dem externen Objekt, insbesondere gegenüber einer Fahrzeugkontur, erreicht werden, sodass die Abrutschgefahr des Rettungseinsatz-Lastverteilungselementes minimiert werden kann.

Vorteilhaft ist auch eine Ausprägung, gemäß welcher vorgesehen sein kann, dass die Begrenzungshülle luftdicht ausgebildet ist oder eine luftdichte Imprägnierung aufweist und ein Ventil, vorzugsweise ein Vakuumventil, aufweist, mit welchem eine Strömungsverbindung zwischen der Begrenzungshülle, insbesondere der äußeren Umgebung des Rettungseinsatz-Lastverteilungselements, und der Kammer bedarfsweise herstellbar und unterbindbar ist. Insbesondere kann via das Vakuumventil eine zumindest teilweise Evakuierung der zumindest einen Kammer im Rettungseinsatz-Lastverteilungselement vorgenommen werden. Diese Ausprägung ermöglicht eine zusätzliche Verfestigung bzw. Versteifung des Rettungseinsatz-Lastverteilungselementes während des Einsatzes. Dies insbesondere auch dann, wenn das Rettungseinsatz-Lastverteilungselement bereits durch ein Rettungsgerät belastet wird, sodass eine maximale Stabilität und zusätzlich verbesserte Lastverteilung bewirkt werden kann. Idealerweise werden derartige Ventile seitlich am Rettungseinsatz-Lastverteilungselement, insbesondere in dem die Lastaufnahmefläche und die Lastabtragungsfläche verbindenden Mantelabschnitt der Begrenzungshülle angebracht. Dadurch können Beschädigungen durch Abstützung und/oder Lasteinbringung vermieden werden, was sich positiv auf die Produktlebensdauer auswirken kann.

Gemäß einer Weiterbildung ist es zudem möglich, dass die Begrenzungshülle aus luftdichtem Material gebildet ist oder die Begrenzungshülle eine luftdichte Imprägnierung aufweist oder dass die Begrenzungshülle eine Innenhülle aus luftdichtem Material umfasst oder dass die Begrenzungshülle eine Innenhülle umfasst, welche Innenhülle eine luftdichte Imprägnierung aufweist, wobei sich die Innenhülle zwischen der Begrenzungshülle und der Kammer befindet. Luftdichtes Material kann beispielsweise durch Einsatz von thermoplastischem Polyurethan realisiert werden.

Ferner kann vorgesehen sein, dass die Begrenzungshülle und/oder die Innenhülle eine verschließbare Öffnung aufweist bzw. aufweisen, durch welche die Menge und/oder Art des Füllmaterials veränderbar oder auswechselbar ist. Dadurch kann das Rettungseinsatz-Lastverteilungselement an spezifische Einsatzbedingungen angepasst werden, sowie die Produktlebensdauer erhöht werden. Für den Fall, dass das Füllmaterial durch Wasser gebildet ist, kann mittels der verschließbaren Öffnung der Füllgrad der Begrenzungshülle rasch und unkompliziert an die jeweiligen Einsatzbedingungen angepasst werden. Dies vor allem in Bezug auf eine Absenkung des Füllgrades ausgehend von einem vergleichsweise hohen Füllgrad. Durch diese Ausprägung wird zudem eine erleichterte Reinigung, insbesondere bei einsatzbedingter Verschmutzung, ermöglicht.

Idealerweise werden derartige Öffnungen seitlich am Rettungseinsatz-Lastverteilungselement, insbesondere in dem die Lastaufnahmefläche und die Lastabtragungsfläche verbindenden Mantelabschnitt der Begrenzungshülle angebracht. Dadurch können Beschädigungen durch Abstützung und/oder Lasteinbringung vermieden werden, was sich positiv auf die Produktlebensdauer auswirken kann.

Darüber hinaus kann vorgesehen sein, dass die Kammer zusätzlich zu dem fließfähigen und/oder formflexiblen Füllmaterial wenigstens ein vergleichsweise formstabiles Druckelement mit einer vordefinierten Abstützkontur enthält. Dieses Druckelement kann zur Stabilisierung des Rettungseinsatz-Lastverteilungselementes dienen, indem es die Lastaufnahmefläche und/oder die Lastabtragungsfläche vordefiniert und/oder unterstützt. In vorteilhafter Art und Weise kann dadurch auch eine partielle Versteifung bzw. eine vordefinierte Formgebung oder Maßhaltigkeit einer gewünschten Form erzielt werden. Zudem erhöht ein vergleichsweise formstabiles Druckelement die Querdruck-Formstabilität des Rettungseinsatz-Lastverteilungselementes.

Gemäß einer besonderen Ausprägung ist es möglich, dass an der Außenseite der Begrenzungshülle ein vergleichsweise formstabiles Druckelement mit einer vordefinierten Umriss- oder Abstützkontur angebracht ist, wobei die Umriss- oder Abstützkontur die Lastaufnahmefläche aufweist. Diese Umriss- oder Abstützkontur dient durch ihre Formstabilität insbesondere in vorteilhafter Weise der Abstützung eines Rettungszylinders auf der Lastaufnahmefläche des Rettungseinsatz-Lastverteilungselementes, während die Abstützung lastabtragungsseitig durch die formflexible Begrenzungshülle erfolgt. Diese Ausprägung vereint auf praktikable Weise die technischen Vorteile von flexiblen und formstabilen Abstütz- und Lastverteilungsstrukturen. Zudem kann dadurch das Risiko von Beschädigungen der Begrenzungshülle auch dann hintan gehalten werden, wenn ein am Rettungseinsatz-Lastverteilungselement abgestütztes Rettungsgerät eine relativ kleine Abstützfläche aufweist, wie dies insbesondere bei einem hydraulischen Rettungszylinder typischerweise gegeben ist. Insbesondere können dadurch Punktbelastungen gegenüber der Lastaufnahmefläche vermieden werden. Zudem können durch eine beispielsweise treppenartige, sprossenförmige oder wellenförmige Abstützkontur unerwünschte Abgleitbewegungen des druckerzeugenden Rettungsgerätes hintan gehalten werden.

In einer vorteilhaften Ausführungsvariante, ist das vergleichsweise formstabile Druckelement aus Hartgummi oder Kunststoff gebildet. Die Form des vergleichsweise formstabilen Druckelementes kann in bevorzugter Weise an die Form und Größe des Rettungszylinders angeglichen sein oder in seiner Form und Größe größer als der Rettungszylinder sein. Dadurch wird ein flächiger Krafteintrag vom Rettungszylinder auf das Rettungseinsatz-Lastverteilungselement erleichtert.

Ferner kann es zweckmäßig sein, dass das vergleichsweise formstabile Druckelement mit der Begrenzungshülle und/oder der Innenhülle positionsfest verbunden ist, sodass es insbesondere während des Positionierens von Rettungseinsatz-Lastverteilungselement und Rettungsgerät zu keinen unerwünschten Verschiebungen des Druckelementes relativ zur Begrenzungshülle und/oder Innenhülle kommt.

Gemäß einer Weiterbildung ist es möglich, dass ein manuell und/oder werkzeuglos betätigbares Kopplungsmittel zur bedarfsweise lösbaren Verbindung des vergleichsweise formstabilen Druckelementes mit der Begrenzungshülle und/oder der Innenhülle ausgebildet ist. Dies ermöglicht einen separaten Einsatz der beiden Komponenten, sodass das Rettungseinsatz-Lastverteilungselement noch vielfältiger genutzt werden kann. Die lösbare Verbindung kann dabei beispielsweise über Bänder, Zurrgurte, Klettverschlüsse und/oder Magnete realisiert werden.

Vorteilhaft kann es auch sein, wenn die Begrenzungshülle zumindest abschnittsweise ein manuell aktivier- und deaktivierbares Kopplungsmittel, insbesondere einen Klettverschluss, aufweist und dass mehrere Rettungseinsatz-Lastverteilungselemente mittels dem Kopplungsmittel bedarfsweise verbindbar bzw. stapelbar sind. Dadurch können Rettungseinsatz-Lastverteilungselemente beispielsweise auf vorteilhafte Art und Weise gestapelt werden und somit zum einen als erhöhte Auflagepunkte wirken und zum anderen der Erstellung eines Kräftedreiecks dienen.

Zum besseren Verständnis der Erfindung wird diese anhand der nachfolgenden Figuren näher erläutert.

Es zeigen jeweils in stark vereinfachter, schematischer Darstellung:
- Fig. 1: Ein Anwendungsbeispiel mit zwei Rettungseinsatz-Lastverteilungselementen zur Abstützung eines Hydraulikzylinders an einem verunfallten Fahrzeug;
- Fig. 2: eine erste Ausführungsvariante eines Rettungseinsatz-Lastverteilungselementes mit quader- bzw. kissenförmiger Begrenzungshülle;
- Fig. 3: eine zweite Ausführungsvariante eines Rettungseinsatz-Lastverteilungselementes mit L-förmiger Begrenzungshülle;
- Fig. 4: einen Querschnitt eines Rettungseinsatz-Lastverteilungselementes entsprechend der ersten Ausführungsvariante inklusive Detailansicht;
- Fig. 5: einen Querschnitt eines Rettungseinsatz-Lastverteilungselementes gemäß einer dritten Ausführungsvariante mit Teilkammern;
- Fig. 6: einen Querschnitt eines Rettungseinsatz-Lastverteilungselementes gemäß einer vierten Ausführungsvariante mit luftdichter Innenhülle;
- Fig. 7: eine fünfte Ausführungsvariante eines Rettungseinsatz-Lastverteilungselementes mit einem formstabilen Druckelement;
- Fig. 8: eine sechste Ausführungsvariante eines Rettungseinsatz-Lastverteilungselement mit einem formstabilen Druckelement.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Die Fig. 1 zeigt ein Anwendungsbeispiel für zwei Rettungseinsatz-Lastverteilungselemente 1 zur Abstützung eines Rettungsgerätes 2, im speziellen Fall eines Hydraulikzylinders 3 auf einem externen Objekt 4, im dargestellten Beispiel auf einem verunfallten Fahrzeug 5. Die beiden dargestellten Rettungseinsatz-Lastverteilungselemente 1 werden dabei jeweils an den Enden 6 des Hydraulikzylinders 3 positioniert und in weiterer Folge zwischen Hydraulikzylinder 3 und Fahrzeug 5 eingeklemmt. Dabei ist jeweils die Lastaufnahmefläche 7 dem Hydraulikzylinder 3 zugewandt und die Lastabtragungsfläche 8 dem verunfallten Fahrzeug 5. Die Lastabtragungsfläche 8 des ersten Rettungseinsatz-Lastverteilungselementes 1 stützt sich dabei auf einem Türabschnitt 9 des Fahrzeuges 5 ab, während die Lastabtragungsfläche 8 des zweiten Rettungseinsatz-Lastverteilungselementes 1 an der A-Säule 10 des Fahrzeuges 5 anliegt. Dabei passt sich die formflexible Begrenzungshülle 11 sowohl an der Lastaufnahmefläche 7 als auch an der Lastabtragungsfläche 8 an die Kontur der Umgebung, im gegenständlichen Beispiel an den Verlauf des Türabschnittes 9 und der A-Säule 10 an. An beiden Enden 6 des Hydraulikzylinders 3 wird durch dessen Aktivierung eine Last gemäß dem Pfeil 12 auf die Lastaufnahmefläche 7 aufgebracht und dieselbe Last gemäß den Pfeilen 12 über die Lastabtragungsfläche 8 auf das verunfallte Fahrzeug 5 übertragen.

In Fig. 2 ist eine erste Ausführungsvariante eines Rettungseinsatz-Lastverteilungselementes 1 mit annähernd quaderförmiger bzw. kissenförmiger Begrenzungshülle 11 dargestellt. Zumindest Teilabschnitte der Oberseite des Rettungseinsatz-Lastverteilungselementes 1 dienen als Lastaufnahmefläche 7, während zumindest Teilabschnitte der Unterseite die Funktion einer Lastabtragungsfläche 8 übernehmen. Wie auch im Anwendungsbeispiel in Fig. 1 dargestellt, wird eine Last gemäß dem Pfeil 12 auf die Lastaufnahmefläche 7 aufgebracht und dieselbe Last gemäß den Pfeilen 12 über die Lastabtragungsfläche 8 abgegeben.

Seitlich am Rettungseinsatz-Lastverteilungselement 1 ist ein Handhabungs- und/oder Fixierungselement 13 in der Ausprägung eines Griffes 14 1. Idealerweise ist der Griff 14 ergonomisch geformt, sodass ein komfortables Tragen und auch Positionieren des Rettungseinsatz-Lastverteilungselementes 1 ermöglicht wird. Nach Bedarf kann das Rettungseinsatz-Lastverteilungselement 1 auch eine Vielzahl von verteilt angeordneten Griffen 14 aufweisen. Ein solcher Griff 14 kann - wie schematisch angedeutet - formstabil ausgeführt sein, um so ein müheloses Ergreifen zu ermöglichen. Alternativ oder in Kombination dazu, kann zumindest ein Handhabungs- und/oder Fixierungselement 13 vorgesehen sein, welches formflexibel ausgeführt ist, wie dies Nachstehend erörtert wird.

Fig. 2 offenbart zudem eine Ausführungsvariante des Rettungseinsatz-Lastverteilungselementes 1 mit luftdicht ausgebildeter Begrenzungshülle 11. Mit einem Ventil 15, im dargestellten Fall in der Ausprägung eines Vakuumventils 16, welches praktikabler Weise seitlich an der Begrenzungshülle 11 angebracht ist, ist es möglich, eine Strömungsverbindung zwischen Umgebung und der Kammer 20 bzw. einer nicht dargestellten Vakuumpumpe und der Kammer 20 bedarfsweise herzustellen bzw. zu unterbinden. Diese Funktion ermöglicht somit eine zusätzliche Versteifung des Rettungseinsatz-Lastverteilungselementes 1 im Falle einer zumindest teilweisen Evakuierung der Kammer 20.

In der Fig. 3 ist eine weitere und gegebenenfalls für sich eigenständige zweite Ausführungsform des Rettungseinsatz-Lastverteilungselementes 1 mit L-förmiger Begrenzungshülle 11 gezeigt, wobei für gleiche Teile gleiche Bezugszeichen bzw. Bauteilbezeichnungen wie in den vorangegangenen Fig. 1 und Fig. 2 verwendet werden. Um unnötige Wiederholungen zu vermeiden, wird auf die detaillierte Beschreibung in den vorangegangenen Fig. 1 und Fig. 2 hingewiesen bzw. Bezug genommen.

Ergänzend zu Fig. 2 wird in der Fig. 3 gezeigt, dass weder die Lastaufnahmefläche 7, noch die Lastabtragungsfläche 8 als kontinuierliche Fläche ausgeführt sein muss und insbesondere auch durch Kanten 17 und dergleichen, abgegrenzt sein kann. Im konkreten Ausführungsbeispiel weist das Rettungseinsatz-Lastverteilungselement 1 je zwei Lastaufnahmeflächen 7 und zwei Lastabtragungsflächen 8 auf. Die Last gemäß dem Pfeil 12 kann dabei auf nur eine Lastaufnahmefläche 7 oder auf mehrere Lastaufnahmeflächen 7 aufgebracht werden und von nur einer Lastabtragungsfläche 8 oder mehreren Lastabtragungsflächen 8 abgegeben werden. Welche bzw. wie viele der Lastaufnahmeflächen 7 und/oder Lastabtragungsflächen 8 in welcher Intensität einer Last ausgesetzt werden, kann von Einsatzfall zu Einsatzfall unterschiedlich sein.

Die Fig. 3 offenbart als weitere Ausführungsvarianten von Handhabungs- und/oder Fixierungselementen 13 jeweils eine Schlaufe 18 und eine Öse 19, seitlich angebracht am Rettungseinsatz-Lastverteilungselement 1. Nach Bedarf und Praktikabilität kann das Rettungseinsatz-Lastverteilungselement 1 auch eine Vielzahl an Schlaufen 18 und/oder Ösen 19 aufweisen. Diese können einerseits zum Anbringen von Zugmitteln zur Positionssicherung des Rettungseinsatz-Lastverteilungselement 1 vorgesehen sein und andererseits zum Tragen und Positionieren des Rettungseinsatz-Lastverteilungselementes 1 dienen.

Es sei ausdrücklich darauf hingewiesen, dass die Formen der Begrenzungshüllen aus Fig. 2 und Fig. 3 beispielhaft für mögliche Ausführungsvarianten zu verstehen sind und vielmehr eine Vielzahl anderer und gleichermaßen vorteilhafter Ausführungsformen denkbar ist. Beispielsweise kann eine weitere vorteilhafte Ausführungsvariante derart geformt sein, dass das Rettungseinsatz-Lastverteilungselement spitz zulaufend oder keilförmig bzw. pyramidenartig ausgebildet ist, sodass auch eine Abstützung in verwinkelten bzw. engen Positionen, wie etwa Ecken, möglich ist.

Die Fig. 4 offenbart einen Querschnitt eines Rettungseinsatz-Lastverteilungselementes 1 inklusive Detailansicht entsprechend der ersten Ausführungsvariante aus Fig. 2. Eine Lastaufnahmefläche 7 liegt dabei einer Lastabtragungsfläche 8 gegenüber. Wie auch im Anwendungsbeispiel in Fig. 1 dargestellt, wird eine Last gemäß dem Pfeil 12 auf die Lastaufnahmefläche 7 aufgebracht und dieselbe Last gemäß den Pfeilen 12 über die Lastabtragungsfläche 8 abgegeben.

Mittels der Begrenzungshülle 11 wird im dargestellten Querschnitt eine vollständige geschlossene Kammer 20 gebildet, in welcher das Füllmaterial 21 aufgenommen ist. Die Kammer 20 enthält zudem ein formstabiles Druckelement 22 mit einer Abstützkontur 23, welches durch seine starre Ausführung eine stabilere Abstützung eines Rettungsgerätes 2 ermöglicht.

Fig. 4 offenbart zudem eine Ausführungsvariante des Rettungseinsatz-Lastverteilungselementes 1 mit luftdicht ausgebildeter Begrenzungshülle 11. Mit dem Ventil 15, im dargestellten Fall in der Ausprägung eines Vakuumventils 16, welches idealerweise an einer der Seitenflächen der Begrenzungshülle 11 angebracht ist, ist es möglich, eine Strömungsverbindung zwischen Umgebung und der Kammer 20 bzw. einer nicht dargestellten Vakuumpumpe und der Kammer 20 bedarfsweise herzustellen bzw. zu unterbinden. Diese Funktion ermöglicht somit eine zusätzliche Versteifung des Rettungseinsatz-Lastverteilungselementes 1.

Eine verschließbare Öffnung 24, welche im Idealfall seitlich in der Begrenzungshülle 11 angebracht ist, ermöglicht ein Wechseln und/oder Anpassen der Menge bzw. Art des Füllmaterials 21. Die Art des Füllmaterials 21 kann durch verschiedene Härten und/oder Korngrößen und/oder Viskositäten definiert sein.

Ein seitliches Anbringen von Ventilen 15 und Öffnungen 24 an der Begrenzungshülle 11 bringt in Einsatzsituationen den Vorteil, dass Beschädigungen durch Abstützungen und/oder Lasteinbringung hintan gehalten werden können.

Der in Fig. 4 dargestellte Detailausschnitt zeigt des Weiteren einen möglichen Schichtaufbau der Begrenzungshülle 11. Von innen nach außen betrachtet, ist die Begrenzungshülle 11 mit einer luft- und/oder flüssigkeitsdichten Imprägnierung 25 versehen, sowie darüber mit einer nicht brennbaren Beschichtung 26 ausgestattet. Auf dieser nicht brennbaren Beschichtung 26 kann zusätzlich eine rutschhemmende Oberfläche 27 ausgebildet sein, welche in der speziellen Ausprägung als Noppenstruktur aus elastomerem Kunststoff dargestellt ist. Die rutschhemmende Oberfläche 27 erstreckt sich im beschriebenen Ausführungsbeispiel über die Lastabtragungsfläche 8. Eine alternative Ausführungsvariante mit einer vollständiger Bedeckung der Begrenzungshülle 11 mit einer rutschhemmenden Oberfläche 27 oder auch der Bedeckung von einem Abschnitt oder mehreren Abschnitten ist denkbar.

In der Fig. 5 ist ein Querschnitt einer weiteren und gegebenenfalls für sich eigenständigen dritten Ausführungsform des Rettungseinsatz-Lastverteilungselementes 1 mit Teilkammern 28 gezeigt, wobei wiederum für gleiche Teile gleiche Bezugszeichen bzw. Bauteilbezeichnungen wie in den vorangegangenen Figuren verwendet werden. Auch hier wird, um unnötige Wiederholungen zu vermeiden, auf die detaillierte Beschreibung in den vorangegangenen Figuren hingewiesen bzw. Bezug genommen.

Die Begrenzungshülle 11 ist im dargestellten Ausführungsbeispiel in fünf gleich große Teilkammern 28 unterteilt, wobei die Teilkammern 28 untereinander nicht vollständig voneinander abgetrennt sind: Vielmehr kann sich das Füllmaterial 21 auf eingeschränkte Art und Weise, d.h. über Durchbrüche 29, zwischen den Teilkammern 28, bewegen und/oder verteilen.

Art und Größe der Teilkammern 28 sind in der Fig. 5 beispielhaft zu verstehen und können auch andersartig ausgeführt sein. Es ist beispielsweise nicht zwingend notwendig, dass alle Teilkammern 28 gleich groß und in gleicher Ausprägung ausgeführt sind. Vielmehr ist es denkbar, dass zumindest einzelne der Teilkammern 28 ohne Durchbrüche 29 aufgeführt sind und somit einen unveränderbaren Anteil an Füllmaterial 21 aufweisen.

Fig. 6 offenbart einen weiteren Querschnitt eines Rettungseinsatz-Lastverteilungselementes 1 gemäß einer denkbaren vierten Ausführungsvariante, wobei wiederum für gleiche Teile gleiche Bezugszeichen bzw. Bauteilbezeichnungen wie in den vorangegangenen Figuren verwendet werden. Auch hier wird, um unnötige Wiederholungen zu vermeiden, auf die detaillierte Beschreibung in den vorangegangenen Figuren hingewiesen bzw. Bezug genommen. Abweichend zur Fig. 4 wird die Luftdichtheit in Fig. 6 nicht mittels einer luftdichten Begrenzungshülle 11, sondern mit einer luftdichten Innenhülle 30 realisiert. Sowohl das Vakuumventil 16, als auch die verschließbare Öffnung 24 können im gegenständlichen Beispiel eine Verbindung zwischen Umgebung und Kammer 20 bzw. zwischen einer nicht dargestellten Vakuumpumpe und der Kammer 20 herstellen, indem sie durch die Begrenzungshülle 11 und die Innenhülle 30 geführt sind.

Die Fig. 7 offenbart eine fünfte Ausführungsvariante eines Rettungseinsatz-Lastverteilungselementes 1 mit einem formstabilen Druckelement 22, welches an der Lastaufnahmefläche 7 der Begrenzungshülle 11 mittels manuell bzw. werkzeuglos lösbarer Kopplungsmittel 31, im dargestellten Fall mittels Riemen 32, befestigt bzw. befestigbar ist. Die Riemen 32 dienen im dargestellten Ausführungsbeispiel primär der Fixierung des Druckelements 22 gegenüber der Begrenzungshülle 11, sodass eine Positionierung des Rettungseinsatz-Lastverteilungselementes 1 erleichtert wird. Die Abstützkontur 23 des formstabilen Druckelements 22 bietet dabei eine optimale Form bzw. Lastaufnahmefläche 7 für die Abstützung eines Hydraulikzylinders 3. Die Abstützkontur 23 kann beispielsweise sprossenartig, wellenförmig, oder rasterartig ausgeführt sein. Die Begrenzungshülle 11 kann sich bei einer konturiert ausgeführten Unterseite des Druckelements 22 ideal an das formstabile Druckelement 22 anpassen. Die einfache Lösbarkeit der Riemen 32 ermöglicht dabei einen separaten Einsatz, sodass das Rettungseinsatz-Lastverteilungselement 1 auch ohne dem formstabilen Druckelement 22 verwendet werden kann.

Fig. 8 zeigt eine sechste Ausführungsvariante eines Rettungseinsatz-Lastverteilungselementes 1 mit wenigstens einem vergleichsweise formstabilen Druckelement 22, wobei das wenigstens eine formstabile Druckelement aus einer Hartgummiplatte gebildet ist und mittels eines Klettverschlusses 33 mit dem Rettungseinsatz-Lastverteilungselement 1 lösbar verbunden ist. Die Form des vergleichsweise formstabilen Druckelementes 22 ist hinsichtlich Umrisskontur und Größe den Abstützflächen des Hydraulikzylinders 3 nachempfunden. Das wenigstens eine im Vergleich zur Begrenzungshülle 11 relativ formstabile Druckelement 22 kann aber auch permanent mit der Begrenzungshülle 11 verbunden sein, insbesondere angeklebt und/oder angenäht sein.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

| | | | |
|---|---|---|---|
| 1 | Rettungseinsatz-Lastverteilungs- | 27 | rutschhemmende Oberfläche |
| | element | 28 | Teilkammer |
| 2 | Rettungsgerät | 29 | Durchbruch |
| 3 | Hydraulikzylinder | 30 | Innenhülle |
| 4 | externes Objekt | 31 | Kopplungsmittel |
| 5 | Fahrzeug | 32 | Riemen |
| 6 | Ende | 33 | Klettverschluss |
| 7 | Lastaufnahmefläche | | |
| 8 | Lastabtragungsfläche | | |
| 9 | Türabschnitt | | |
| 10 | A-Säule | | |
| 11 | Begrenzungshülle | | |
| 12 | Last gemäß Pfeil | | |
| 13 | Handhabungs- und/oder Fixierungselement | | |
| | | | |
| 14 | Griff | | |
| 15 | Ventil | | |
| 16 | Vakuumventil | | |
| 17 | Kante | | |
| 18 | Schlaufe | | |
| 19 | Öse | | |
| 20 | Kammer | | |
| 21 | Füllmaterial | | |
| 22 | formstabiles Druckelement | | |
| 23 | Umriss- oder Abstützkontur | | |
| 24 | verschließbare Öffnung | | |
| 25 | luft- und/oder flüssigkeitsdichte Imprägnierung | | |
| | | | |
| 26 | nicht brennbare oder flammhemmende Beschichtung | | |
| | | | |

## Patentansprüche

1. Verwendung eines Rettungseinsatz-Lastverteilungselementes (1) zur Abstützung von druckerzeugenden Rettungsgeräten (2) auf einem verunfallten Fahrzeug (5), wobei das Lastverteilungselement
wenigstens eine Lastaufnahmefläche (7) für die Einleitung einer Stützlast eines Rettungsgerätes (2) und
wenigstens eine Lastabtragungsfläche (8) zur Übertragung der Stützlast auf ein externes Objekt (4) umfasst,
**dadurch gekennzeichnet, dass**
zumindest die Lastabtragungsfläche (8) durch einen Teilabschnitt einer formveränderlichen Begrenzungshülle (11) gebildet ist, und dass
die Begrenzungshülle (11) wenigstens eine Kammer (20) zumindest abschnittsweise umgrenzt, welche Kammer (20) zumindest teilweise mit einem fließfähigen oder formflexiblen Füllmaterial (21) gefüllt ist.

2. Verwendung eines Rettungseinsatz-Lastverteilungselementes (1) nach Anspruch 1, **dadurch gekennzeichnet, dass** an der Begrenzungshülle (11) wenigstens ein Handhabungs- und/oder Fixierungselement (13) ausgebildet ist.

3. Verwendung eines Rettungseinsatz-Lastverteilungselementes (1) nach Anspruch 1, **dadurch gekennzeichnet, dass** das Handhabungs- und/oder Fixierungselement (13) durch wenigstens einen Griff (14), durch wenigstens eine formflexible Schlaufe (18) und/oder durch wenigstens eine Öse (19) gebildet ist.

4. Verwendung eines Rettungseinsatz-Lastverteilungselementes (1) nach einem der vorhergehenden Ansprüche, wobei die Begrenzungshülle (11) flüssigkeitsabweisend oder flüssigkeitsdicht ausgebildet ist oder eine flüssigkeitsabweisende oder flüssigkeitsdichte Imprägnierung (25) aufweist.

5. Verwendung eines Rettungseinsatz-Lastverteilungselementes (1) nach einem der vorhergehenden Ansprüche, wobei die Begrenzungshülle (11) zumindest abschnittsweise eine rutschhemmende Oberfläche (27) aufweist, welche durch eine Beschichtung gebildet ist oder zumindest teilweise aus einem rutschhemmenden Material, beispielsweise einem elastomeren Kunststoff, besteht.

6. Verwendung eines Rettungseinsatz-Lastverteilungselementes (1) nach einem der vorhergehenden Ansprüche, wobei die Begrenzungshülle (11) aus nicht brennbarem oder flammhemmendem Material besteht oder eine nicht brennbare oder flammhemmende Beschichtung (26) aufweist.

7. Verwendung eines Rettungseinsatz-Lastverteilungselementes (1) nach einem der vorhergehenden Ansprüche, **dadurch gekennzeichnet, dass** die Begrenzungshülle (11) aus einem formflexiblen Material mit erhöhter Reißfestigkeit, beispielsweise aus Aramid, Leder, Naturfasern, Carbonfasern oder einer Kombination daraus gebildet ist, sodass das Rettungseinsatz-Lastverteilungselement (1) einer Belastung von mehr als 20 kN Stand hält.

8. Verwendung eines Rettungseinsatz-Lastverteilungselementes (1) nach einem der vorhergehenden Ansprüche, **dadurch gekennzeichnet, dass** das Füllmaterial (21) aus einem granulären Stoff, beispielsweise aus Sand, Kunststoff, oder einer Mischung aus diesen Komponenten gebildet ist.

9. Verwendung eines Rettungseinsatz-Lastverteilungselementes (1) nach einem der Ansprüche 1 bis 7, **dadurch gekennzeichnet, dass** das Füllmaterial (21) aus einem lockeren Gewirk oder Gefüge aus Fasern, beispielsweise Watte, gebildet ist.

10. Verwendung eines Rettungseinsatz-Lastverteilungselementes (1) nach einem der Ansprüche 1 bis 7, **dadurch gekennzeichnet, dass** das Füllmaterial (21) aus einer Flüssigkeit, insbesondere aus Wasser, oder aus einer gelartigen Substanz gebildet ist.

11. Verwendung eines Rettungseinsatz-Lastverteilungselementes (1) nach einem der vorhergehenden Ansprüche, **dadurch gekennzeichnet, dass** die Kammer (20) in mehrere zumindest teilweise voneinander abgetrennte Teilkammern (28) unterteilt ist, sodass ein Mindestmaß an Verteilung des Füllmaterials (21) gegeben ist.

12. Verwendung eines Rettungseinsatz-Lastverteilungselementes (1) nach einem der vorhergehenden Ansprüche, **dadurch gekennzeichnet, dass** mittels der Begrenzungshülle (11) eine in sich vollständig geschlossene Kammer (20) ausgebildet ist.

13. Verwendung eines Rettungseinsatz-Lastverteilungselementes (1) nach einem der vorhergehenden Ansprüche, **dadurch gekennzeichnet, dass** ein Anteil des Füllmaterials (21) am maximalen Volumen der Kammer (20) mehr als 33%, insbesondere mehr als 50% beträgt, vorzugweise in einem Bereich von mindestens 60% bis einschließlich 98% liegt.

14. Verwendung eines Rettungseinsatz-Lastverteilungselementes (1) nach einem der vorhergehenden Ansprüche, **dadurch gekennzeichnet, dass** die Begrenzungshülle (11) luftdicht ausgebildet ist oder eine luftdichte Imprägnierung (25) aufweist und ein Ventil (15), vorzugsweise ein Vakuumventil (16), aufweist, mit welchem eine Strömungsverbindung zwischen der Begrenzungshülle (11) und der Kammer (20) bedarfsweise herstellbar und unterbindbar ist.

15. Verwendung eines Rettungseinsatz-Lastverteilungselementes (1) nach einem der vorhergehenden Ansprüche, **dadurch gekennzeichnet, dass** die Begrenzungshülle (11) aus luftdichtem Material gebildet ist oder die Begrenzungshülle (11) eine luftdichte Imprägnierung (25) aufweist, oder dass die Begrenzungshülle (11) eine Innenhülle (30) aus luftdichtem Material umfasst, oder dass die Begrenzungshülle (11) eine Innenhülle (30) umfasst, welche Innenhülle (30) eine luftdichte Imprägnierung (25) aufweist, wobei sich die Innenhülle (30) zwischen der Begrenzungshülle (11) und der Kammer (20) befindet.

16. Verwendung eines Rettungseinsatz-Lastverteilungselementes (1) nach einem der vorhergehenden Ansprüche, **dadurch gekennzeichnet, dass** die Begrenzungshülle (11) und/oder die Innenhülle (30) eine verschließbare Öffnung (24) aufweist, durch welche die Menge und/oder Art des Füllmaterials (21) veränderbar oder auswechselbar ist.

17. Verwendung eines Rettungseinsatz-Lastverteilungselementes (1) nach einem der vorhergehenden Ansprüche, **dadurch gekennzeichnet, dass** die Kammer (20) zusätzlich zu dem fließfähigen und/oder formflexiblen Füllmaterial (21) wenigstens ein vergleichsweise formstabiles Druckelement (22) mit einer vordefinierten Abstützkontur (23) enthält.

18. Verwendung eines Rettungseinsatz-Lastverteilungselementes (1) nach einem der vorhergehenden Ansprüche, **dadurch gekennzeichnet, dass** an der Außenseite der Begrenzungshülle (11) ein vergleichsweise formstabiles Druckelement (22) mit einer vordefinierten Umriss- oder Abstützkontur (23) angebracht ist, wobei die Umriss- oder Abstützkontur (23) die Lastaufnahmefläche (7) aufweist.

19. Verwendung eines Rettungseinsatz-Lastverteilungselementes (1) nach einem der vorhergehenden Ansprüche, **dadurch gekennzeichnet, dass** das vergleichsweise formstabile Druckelement (22) mit der Begrenzungshülle (11) und/oder der Innenhülle (30) positionsfest verbunden ist.

20. Verwendung eines Rettungseinsatz-Lastverteilungselementes (1) nach Anspruch 19, **dadurch gekennzeichnet, dass** ein manuell und/oder werkzeuglos betätigbares Kopplungsmittel (31) zur bedarfsweise lösbaren Verbindung des vergleichsweise formstabilen Druckelementes (22) mit der Begrenzungshülle (11) und/oder der Innenhülle (30) ausgebildet ist.

21. Verwendung eines Rettungseinsatz-Lastverteilungselementes (1) nach einem der vorhergehenden Ansprüche, **dadurch gekennzeichnet, dass** die Begrenzungshülle (11) zumindest abschnittsweise ein manuell aktivier- und deaktivierbares Kopplungsmittel (31), insbesondere einen Klettverschluss (30), aufweist und dass mehrere Rettungseinsatz-Lastverteilungselemente (1) mittels dem Kopplungsmittel (31) bedarfsweise verbindbar bzw. stapelbar sind.

## Claims

1. A use of a rescue operation load distribution element (1) for supporting pressure-generating rescue devices (2) on a vehicle (5) involved in an accident, wherein the load distribution element comprises at least one load receiving surface (7) for the introduction of a support load of a rescue device (2) and
at least one load transfer surface (8) for transferring the support load to an external object (4),
**characterized in that**
at least the load transfer surface (8) is formed by a partial section of a deformable boundary envelope (11), and that
the boundary envelope (11) delimits at least one chamber (20) at least in some sections, which chamber (20) is at least partially filled with a flowable or shape-flexible filling material (21).

2. The use of a rescue operation load distribution element (1) according to claim 1, **characterized in that** at least one handling and/or fixing element (13) is formed on the boundary envelope (11).

3. The use of a rescue operation load distribution element (1) according to claim 1, **characterized in that** the handling and/or fixing element (13) is formed by at least one handle (14), by at least one form-flexible loop (18) and/or by at least one eyelet (19).

4. The use of a rescue operation load distribution element (1) according to one of the preceding claims, wherein the boundary envelope (11) is configured to be liquid-repellent or liquid-tight or has a liquid-repellent or liquid-tight impregnation (25).

5. The use of a rescue operation load distribution element (1) according to one of the preceding claims, wherein the boundary envelope (11), at least in some sections, has a slip-resistant surface (27) which is formed by a coating or consists at least partially of a slip-resistant material, for example an elastomeric plastic material.

6. The use of a rescue operation load distribution element (1) according to one of the preceding claims, wherein the boundary envelope (11) consists of non-flammable or flame-retardant material or has a non-flammable or flame-retardant coating (26).

7. The use of a rescue operation load distribution element (1) according to one of the preceding claims, **characterized in that** the boundary envelope (11) is formed from a form-flexible material with increased tensile strength, for example from aramid, leather, natural fibers, carbon fibers or a combination thereof, so that the rescue operation load distribution element (1) can withstand a load of more than 20 kN.

8. The use of a rescue operation load distribution element (1) according to one of the preceding claims, **characterized in that** the filling material (21) is formed from a granular material, for example sand, plastic material, or a mixture of these components.

9. The use of a rescue operation load distribution element (1) according to one of claims 1 to 7, **characterized in that** the filling material (21) is formed from a loose knitted fabric or structure of fibers, for example cotton.

10. The use of a rescue operation load distribution element (1) according to one of claims 1 to 7, **characterized in that** the filling material (21) is formed from a liquid, in particular from water, or from a gel-like substance.

11. The use of a rescue operation load distribution element (1) according to one of the preceding claims, **characterized in that** the chamber (20) is subdivided into a plurality of subchambers (28) which are at least partially separated from one another, so that a minimum degree of distribution of the filling material (21) is provided.

12. The use of a rescue operation load distribution element (1) according to one of the preceding claims, **characterized in that** a completely closed chamber (20) is formed by means of the boundary envelope (11).

13. The use of a rescue operation load distribution element (1) according to one of the preceding claims, **characterized in that** a proportion of the filling material (21) in the maximum volume of the chamber (20) is more than 33%, in particular more than 50%, preferably in a range from at least 60% up to and including 98%.

14. The use of a rescue operation load distribution element (1) according to one of the preceding claims, **characterized in that** the boundary envelope (11) is configured to be airtight or has an airtight impregnation (25) and has a valve (15), preferably a vacuum valve (16), with which a flow connection between the boundary envelope (11) and the chamber (20) can be established and stopped as required.

15. The use of a rescue operation load distribution element (1) according to one of the preceding claims, **characterized in that** the boundary envelope (11) is formed from airtight material or the boundary envelope (11) has an airtight impregnation (25), or that the boundary envelope (11) comprises an inner envelope (30) of airtight material, or that the boundary envelope (11) comprises an inner envelope (30), which inner envelope (30) has an airtight impregnation (25), wherein the inner envelope (30) is located between the boundary envelope (11) and the chamber (20).

16. The use of a rescue operation load distribution element (1) according to one of the preceding claims, **characterized in that** the boundary envelope (11) and/or the inner envelope (30) has a closable opening (24) through which the amount and/or type of filling material (21) can be changed or exchanged.

17. The use of a rescue operation load distribution element (1) according to one of the preceding claims, **characterized in that** the chamber (20) contains, in addition to the flowable and/or form-flexible filling material (21), at least one comparatively dimensionally stable pressure element (22) with a predefined support contour (23).

18. The use of a rescue operation load distribution element (1) according to one of the preceding claims, **characterized in that** a comparatively dimensionally stable pressure element (22) with a predefined outline or support contour (23) is attached to the outside of the boundary envelope (11), wherein the outline or support contour (23) comprises the load receiving surface (7).

19. The use of a rescue operation load distribution element (1) according to one of the preceding claims, **characterized in that** the comparatively dimensionally stable pressure element (22) is connected to the boundary envelope (11) and/or the inner envelope (30) in a positionally fixed manner.

20. The use of a rescue operation load distribution element (1) according to claim 19, **characterized in that** a coupling means (31), which can be actuated manually and/or without tools, is formed for the optionally releasable connection of the comparatively dimensionally stable pressure element (22) to the boundary envelope (11) and/or the inner envelope (30).

21. The use of a rescue operation load distribution element (1) according to one of the preceding claims, **characterized in that** the boundary envelope (11), at least in some sections, has a manually activatable and deactivatable coupling means (31), in particular a hook-and-loop fastener (30), and that a plurality of rescue operation load distribution elements (1) can be connected and/or stacked as required by means of the coupling means (31).

## Revendications

1. Utilisation d'un élément de répartition de charge pour intervention de sauvetage (1) pour l'appui d'appareils de sauvetage (2) produisant une pression sur un véhicule accidenté (5), dans laquelle l'élément de répartition de charge comprend au moins une surface de support de charge (7) pour l'application d'une charge d'appui d'un appareil de sauvetage (2) et au moins une surface de transfert de charge (8) pour le transfert de la charge d'appui vers un objet externe (4),
**caractérisée en ce que**
au moins la surface de transfert de charge (8) est constituée d'une partie d'une coque de limitation à forme variable (11) et **en ce que**
la coque de limitation (11) délimite au moins une chambre (20), au moins à certains endroits, cette chambre (20) étant remplie au moins partiellement avec un matériau de remplissage (21) fluide ou de forme flexible.

2. Utilisation d'un élément de répartition de charge pour intervention de sauvetage (1) selon la revendication 1, **caractérisé en ce que**, sur la coque de limitation (11), est prévu au moins un élément de manutention et/ou de fixation (13).

3. Utilisation d'un élément de répartition de charge pour intervention de sauvetage (1) selon la revendication 1, **caractérisé en ce que** l'élément de manutention et/ou de fixation (13) est constitué d'au moins une poignée (14), d'au moins une boucle de forme flexible (18) et/ou d'au moins un oeillet (19).

4. Utilisation d'un élément de répartition de charge pour intervention de sauvetage (1) selon l'une des revendications précédentes, dans laquelle la coque de limitation (11) est conçue de manière hydrofuge ou étanche aux liquides ou présente une imprégnation hydrofuge ou étanche aux liquides (25).

5. Utilisation d'un élément de répartition de charge pour intervention de sauvetage (1) selon l'une des revendications précédentes, dans laquelle la coque de limitation (11) présente, au moins à certains endroits, une surface antidérapante (27) qui est constitué d'un revêtement ou est constitué d'au moins partiellement d'un matériau antidérapant, par exemple d'un matériau élastomère.

6. Utilisation d'un élément de répartition de charge pour intervention de sauvetage (1) selon l'une des revendications précédentes, dans laquelle la coque de limitation (11) est constituée d'un matériau non combustible ou ignifuge ou présente un revêtement non combustible ou ignifuge (26).

7. Utilisation d'un élément de répartition de charge pour intervention de sauvetage (1) selon l'une des revendications précédentes, dans laquelle la coque de limitation (11) est constituée d'un matériau à forme flexible avec une résistance à la déchirure augmentée, par exemple d'aramide, de cuir, de fibres naturelles, de fibres de carbone ou d'une combinaison de celles-ci, de sorte que l'élément de répartition de charge pour intervention de sauvetage (1) résiste à une charge supérieure à 20 kN.

8. Utilisation d'un élément de répartition de charge pour intervention de sauvetage (1) selon l'une des revendications précédentes, dans laquelle le matériau de remplissage (21) est constitué d'une matière granulaire, par exemple de sable, de matière plastique ou d'un mélange de ces composants.

9. Utilisation d'un élément de répartition de charge pour intervention de sauvetage (1) selon l'une des revendications 1 à 7, **caractérisée en ce que** le matériau de remplissage (21) est constitué d'un tissu plus lâche ou d'une structure constituée de fibres, par exemple de la ouate.

10. Utilisation d'un élément de répartition de charge pour intervention de sauvetage (1) selon l'une des revendications 1 à 7, **caractérisée en ce que** le matériau de remplissage (21) est constitué d'un liquide, plus particulièrement d'eau ou d'une substance de type gel.

11. Utilisation d'un élément de répartition de charge pour intervention de sauvetage (1) selon l'une des revendications précédentes, **caractérisée en ce que** la chambre (20) est divisée en plusieurs chambres partielles (28) au moins partiellement séparées entre elles, de sorte qu'un degré minimal de répartition du matériau de remplissage (21) est obtenu.

12. Utilisation d'un élément de répartition de charge pour intervention de sauvetage (1) selon l'une des revendications précédentes, **caractérisée en ce que** la coque de limitation (11) permet de former une chambre (20) entièrement fermée sur elle-même.

13. Utilisation d'un élément de répartition de charge pour intervention de sauvetage (1) selon l'une des revendications précédentes, **caractérisée en ce qu'**une part du matériau de remplissage (21) représente, par rapport au volume maximal de la chambre (20), plus de 33 %, plus particulièrement plus de 50 %, de préférence dans un intervalle entre au moins 60 % et 98 % inclus.

14. Utilisation d'un élément de répartition de charge pour intervention de sauvetage (1) selon l'une des revendications précédentes, **caractérisée en ce que** la coque de limitation (11) est conçue de manière étanche à l'air ou présente une imprégnation étanche à l'air (25) et comprend une soupape (15), de préférence une soupape à vide (16), avec laquelle une liaison d'écoulement peut être établie ou bloquée, selon les besoins, entre la coque de limitation (11) et la chambre (20).

15. Utilisation d'un élément de répartition de charge pour intervention de sauvetage (1) selon l'une des revendications précédentes, **caractérisée en ce que** la coque de limitation (11) est constituée d'un matériau étanche à l'air ou la coque de limitation (11) présente une imprégnation étanche à l'air (25), ou **en ce que** la coque de limitation (11) comprend une coque interne (30), cette coque interne (30) présentant une imprégnation étanche à l'air (25), dans laquelle la coque interne (30) se trouve entre la coque de limitation (11) et la chambre (20).

16. Utilisation d'un élément de répartition de charge pour intervention de sauvetage (1) selon l'une des revendications précédentes, **caractérisée en ce que** la coque de limitation (11) et/ou la coque interne (30) présente une ouverture obturable (24) grâce à laquelle la quantité et/ou le type de matériau de remplissage (21) peut être modifié et/ou changé.

17. Utilisation d'un élément de répartition de charge pour intervention de sauvetage (1) selon l'une des revendications précédentes, **caractérisée en ce que** la chambre (20) contient, en plus du matériau de remplissage (21) fluide et/ou de forme flexible, au moins un élément de pression (22) de forme relativement stable avec un contour d'appui (23) prédéfini.

18. Utilisation d'un élément de répartition de charge pour intervention de sauvetage (1) selon l'une des revendications précédentes, **caractérisée en ce que**, sur la face externe de la coque de limitation (11), est monté un élément de pression (22) de forme relativement stable avec un contour d'enveloppe ou d'appui (23) prédéfini, dans lequel le contour d'enveloppe ou d'appui (23) comprend la surface d'absorption de charge (7).

19. Utilisation d'un élément de répartition de charge pour intervention de sauvetage (1) selon l'une des revendications précédentes, **caractérisée en ce que** l'élément de pression (22) de forme relativement stable est relié de manière fixe avec la coque de limitation (11) et/ou la coque interne (30).

20. Utilisation d'un élément de répartition de charge pour intervention de sauvetage (1) selon la revendication 19, **caractérisée en ce qu'**un moyen de couplage actionnable manuellement et/ou sans outil (31) est conçu pour la liaison amovible, selon les besoins, de l'élément de pression (22) de forme relativement stable avec la coque de limitation (11) et/ou la coque interne (30).

21. Utilisation d'un élément de répartition de charge pour intervention de sauvetage (1) selon l'une des revendications précédentes, **caractérisée en ce que** la coque de limitation (11) comprend, au moins à certains endroits, un moyen de couplage activable et désactivable manuellement (31), plus particulièrement une fermeture velcro (30) et **en ce que** plusieurs éléments de répartition de charge pour intervention de sauvetage (1) peuvent être reliés ou empilés, selon les besoins, à l'aide du moyen de couplage (31).
